# EUROPÄISCHE PATENTSCHRIFT

(11) **EP 0 462 923 B1**
(45) Veröffentlichungstag und Bekanntmachung des Hinweises auf die Patenterteilung: **10.01.1996**
(21) Anmeldenummer: 91710022.4
(22) Anmeldetag: 03.06.1991
(51) Int. Cl.: H01R 43/00

(54) **Vorrichtung zum Aufbringen von weichelastischen Dichtungs- Tüllen auf elektrische Leitungsenden**
Device for applying soft-elastic grommets on electric cable ends
Dispositif pour appliquer des manchons élastiques souples sur l'extrémité des câbles électriques

(30) Priorität: 19.06.1990 DE 4019483
(43) Veröffentlichungstag der Anmeldung: 27.12.1991
(73) Patentinhaber: MICHELS GmbH & CO KG, D-33378 Rheda-Wiedenbrück (DE); GÖTZ SAMEISKY GmbH, D-42327 Wuppertal (DE)
(72) Erfinder: Voss, Peter, W-4836 Herzebrock-Clarholz (DE); Sameisky, Götz, W-5600 Wuppertal 11 (DE)
(74) Vertreter: Patentanwälte Ostriga & Sonnet

(56) Entgegenhaltungen:
- EP-A- 0 159 006
- EP-A- 0 290 721
- DE-U- 8 808 995
- FR-A- 2 650 126

## Beschreibung

Die Erfindung betrifft eine Vorrichtung zum Aufbringen von weichelastischen Dichtungs-Tüllen auf elektrische Leitungsenden, insbesondere für feuchtigkeitsgeschützte Steckerelemente od.dgl.. Eine derartige Vorrichtung entsprechend den Merkmalen des Oberbegriffs des Anspruchs 1 ist durch die EP-A-0 159 006 bekanntgeworden.

Bei der vorbeschriebenen bekannten Vorrichtung fördert ein als Sortierförderer ausgebildeter Schwingförderer Dichtungs-Tüllen schraubenlinienförmig nach oben. Hierbei weisen die Längsmittelachsen (Rotationsachsen) der Tüllen eine etwa vertikale Position auf. Wenn die Tüllen ihre oberste Förderposition erreicht haben, werden sie in vertikaler Position ihrer Längsmittelachsen über eine horizontale starre Förderrinne bis an eine Stelle bewegt, an welcher sie von einer recht aufwendigen Fördervorrichtung an ein Backenwerkzeug weitergegeben und schließlich auf die Kabelenden aufgeschoben werden. Und zwar bildet die Fördervorrichtung an vorgenannter Stelle zunächst eine relativ komplizierte Aufnahmedorn-Vorrichtung, welche jede Tülle aufpickt und sodann nach einer Drehung um etwa 90° in eine horizontale Position überführt. In dieser horizontalen Position wird die Tülle von einem anderen Bestandteil der Fördervorrichtung, nämlich von einer Schwenkvorrichtung mit Aufnahmestift, übernommen, welcher gemeinsam mit der Tülle in die Bewegungsbahn einer axial hin- und herbeweglichen drehkreuzartigen Vorrichtung bewegbar ist. An den freien Enden sind die Drehkreuzarme mit Backenwerkzeugen versehen, von denen das jeweils oberste über die vom schwenkbaren Aufnahmestift gehaltene Tülle schiebbar ist. Nachdem das Drehkreuz zunächst wieder axial zurückgefahren ist, gelangt die vom Backenwerkzeug gehaltene Tülle nach einer taktweisen Drehung um insgesamt 180° endlich in die horizontale Montageposition ihrer Längsmittelachse, in welcher sie mit dem Kabelende gleichachsig ausgerichtet ist.

Die von der EP-A-0 159 006 bekannte Vorrichtung wird wegen ihrer komplizierten, aufwendigen und aufgrund ihrer Kompliziertheit mehr zu Störungen neigenden Bauweise als verbesserungsbedürftig empfunden.

Ausgehend von der vorbeschriebenen bekannten Vorrichtung, besteht die der Erfindung zugrunde liegende Aufgabe darin, eine Vorrichtung zu entwickeln, welche bei einfacherer Bauform sowohl eine hinreichende Zuverlässigkeit als auch eine rasche Arbeitsweise gestattet.

Entsprechend den Kennzeichnungsmerkmalen des Anspruchs 1 wird diese Aufgabe dadurch gelöst, daß das Hülsenwerkzeug und/oder der Zentrierdorn zugleich die Mittel der Fördervorrichtung bilden, welche die jeweilige Tülle in die horizontale Montageposition ihrer Längsmittelachse versetzen, in welcher die Tülle von einem ihr gleichachsigen, der zeitweiligen zentrierenden Aufnahme des Leitungsendes dienenden Hülsenwerkzeug und/oder von einem Zentrierdorn aufgenommen ist, und wobei das Hülsenwerkzeug und/oder der Zentrierdorn zugleich die Mittel der Fördervorrichtung bilden, welche die Tülle an das Backenwerkzeug übergeben.

Entsprechend den erfindungsgemäßen Merkmalen dienen entweder das Hülsenwerkzeug und/oder der Zentrierdorn nicht nur dazu, die sich zunächst in ihrer vertikalen Position ihrer Längsachse befindende Tülle in eine horizontale Position zu überführen. Vielmehr dienen erfindungsgemäß das Hülsenwerkzeug und/oder der Zentrierdorn auch dazu, insgesamt eine Fördervorrichtung zu bilden, welche jede Tülle in die horizontale Montageposition ihrer Längsmittelachse versetzt und unter Vermeidung zusätzlicher Fördermittel an das Backenwerkzeug übergibt.

Vielmehr verschwenken die an der eigentlichen Tüllenbestückung der Leitungsenden beteiligten Werkzeuge die Tüllen unmittelbar in die durch die Kabelverarbeitungsmaschine vorgegebene horizontale Montageposition.

Für den Fall, daß der Förderweg vom Sortierförderer zur Tüllen-Aufnahme (die Aufnahme erfolgt entweder durch das Hülsenwerkzeug oder durch den Dorn) überbrückt werden muß, sieht die Erfindung vor, daß dem Hülsenwerkzeug und/oder dem Zentrier-dorn als Zwischenfördermittel ein Zwangsfördermittel, wie Vibrationsrinne oder Mitnehmerförderer, vorgeschaltet ist, welches die jeweilige Tülle in vertikaler Position ihrer Längsachse in horizontaler Förderrichtung fördert.

Die Erfindung befaßt sich im weiteren alternativ mit zwei Vorrichtungen, von denen die erste Vorrichtung mehr zur Tüllenbestückung von bereits abisolierten Leitungsenden geeignet ist. Die alternative zweite Vorrichtung hingegen ist besonders dazu prädestiniert, noch mit einem Isolationsmantel versehene Leitungsenden mit Tüllen zu bestücken.

Bei der erstgenannten Ausführungsform der Alternative sieht die Erfindung vor, daß die jeweilige Tülle im Anschluß an das Zwischenfördermittel auf einer mit ihr koaxialen vertikal auf-und abbewegbaren Matrize ruht. Hierbei ist das Hülsenwerkzeug in einem die axiale Länge einer Tülle überschreitenden Abstand, also mit einem Freiraum, oberhalb der Matrize koaxial mit dieser sowie ebenfalls koaxial mit einem oberhalb des Hülsenwerkzeugs angeordneten, vertikal auf- und abbewegbaren Zentrier-Dorn ausrichtbar.

Das Aufschieben der Tülle auf das Hülsenwerkzeug geschieht hierbei in folgender eigenartiger Weise: Der Zentrier-Dorn wird axial durch das Hülsenwerkzeug hindurchgeschoben und gelangt hierbei durch die Tülle hindurch bis zur Matrize. Der Zentrierdorn überbrückt also den freien Abstand zwischen dem Hülsenwerkzeug und der Tülle bzw. zwischen dem Hülsenwerkzeug und der Matrize (unter Einbeziehung der Tülle). Während der nachfolgenden Aufwärtsbewegung der Matrize dient der Zentrierdorn als Führungsmittel beim Aufschieben der Tülle auf das Hülsenwerkzeug. Das Einführende des Hülsenwerkzeugs ist konisch, der nachfolgende Hülsenmantel kreiszylindrisch mit einem gegenüber dem freien Konusende deutlich größeren Durchmesser.

Mit dem Aufschiebevorgang ist demnach eine radiale Aufweitung der Tülle verbunden, ohne daß hierzu eine spreizbare Aufweithülse zwingend erforderlich wäre. Nachdem die Matrize die Tülle auf das Hülsenwerkzeug geschoben hat, werden die Matrize und der Zentrier-Dorn in ihre Ausgangsposition hinein-, also aus der Bewegungsbahn des Hülsenwerkzeuges herausgefahren, worauf das Hülsenwerkzeug gemeinsam mit der von ihm getragenen Tülle in eine horizontale Position bewegt wird.

Entsprechend weiteren Erfindungsmerkmalen geschieht dies dadurch, daß das Hülsenwerkzeug von einer mit einem Umfangswinkel von jeweils 180° schwenkbaren Drehvorrichtung gehalten ist, deren Drehachse in einer Ebene mit der gemeinsamen Längsachse von Zentrier-Dorn und Matrize angeordnet und gegenüber jener gemeinsamen Längsachse um 45° geneigt ist.

In weiterer Ausgestaltung der Erfindung ist die Drehvorrichtung nach Art eines Revolvers ausgebildet und trägt zwei im Umfangswinkelabstand von 180° voneinander distanzierte identische Hülsenwerkzeuge.

Revolverartige Gebilde zur Aufnahme von Dichtungstüllen sind durch die DE 37 15 708 A 1 (s. dort Fig. 2; Sp. 5 Z. 18-47) an sich bekannt. Die bekannte Revolveranordnung ist indes mit der erfindungsgemäßen schon deshalb nicht vergleichbar, weil beim Bekannten die Zuführung der Dichtungstüllen in deren Vertikalposition pneumatisch erfolgt (s. DE 37 15 708 A 1 Fig. 2 Sp. 5 Z. 44-47). Auch trägt die bekannte Revolveranordnung weder eine Aufweithülse noch einen Zentrier-dorn. Schließlich ist die bekannte Revolveranordnung mit einer Vielzahl von umfangsverteilten Kammern zur Aufnahme von Tüllen versehen; sie wird also im Unterschied zur Erfindung - nur mit vergleichsweise kleinen Umfangswinkelschritten fortschreitend - weitergeschaltet.

In weiterer Ausbildung der Erfindung ist dem jeweils in die horizontale Lage seiner Längsachse verschwenkten Hülsenwerkzeug das zwischen Hülsenwerkzeug und Einführvorrichtung für das Leitungsende angeordnete Backenwerkzeug vorgeschaltet.

Dieses Backenwerkzeug ist in der Lage, die auf dem Hülsenwerkzeug befindliche Tülle zu umgreifen, während die Einführvorrichtung das Leitungs-bzw. Kabelende in das Hülsenwerkzeug hineinschiebt.

Erfindungsgemäß wird nun das Hülsenwerkzeug, welches - zweckmäßig gemeinsam mit der Drehvorrichtung - in Horizontalrichtung hin- und herbewegbar ist, aus der Zentralöffnung der Tülle herausgezogen, während das Backenwerkzeug die Tülle auf das Leitungsende abstreift.

Die einzelnen Merkmale sind hierbei den Ansprüchen 8 bis 12 zu entnehmen. Durch diese Merkmale wird besonders deutlich, daß die erste Variante der erwähnten Alternative insbesondere zur Bestückung von abisolierten Kabel- bzw. Leitungsenden geeignet ist, da das Hülsenwerkzeug - gegebenenfalls mit einem vom Backenwerkzeug gebildeten Einführtrichter - in der Lage ist, das abisolierte Leitungsende zu führen, also mittelbar in die Zentralöffnung der Tülle hineinzuführen, ohne daß ein Verbiegen der einzelnen feinen Leitungsdrähte zu befürchten wäre.

Die zweite Variante der vorerwähnten Alternative ist im wesentlichen dadurch gekennzeichnet, daß der die Fördervorrichtung bildende Zentrierdorn in die mittels eines Zwangsfördermittels in vertikaler Position ihrer Längsachse zugeförderte, in einer Bereitstellungsposition, beispielsweise an einem Anschlag, befindliche jeweilige Tülle von unten her eingreift, diese in die horizontale Position ihrer Längsachse verschwenkt und dort an das Backenwerkzeug übergibt.

Weitere Ausgestaltungen der Erfindung ergeben sich aus den Unteransprüchen 14 bis 19.

In den Zeichnungen sind bevorzugte Auführungsformen entsprechend der Erfindung näher dargestellt, es zeigen:
Fig. 1 eine Vorrichtung zum Aufbringen von weichelastischen Dichtungs-Tüllen auf elektrischen Leitungsenden in einer Seitenansicht entsprechend einer ersten Ausführungsform,
Fig. 2 eine gegenüber Fig. 1 vergrößerte Teildarstellung entsprechend der mit II gekennzeichneten, gestrichelten Teileinkreisung in Fig. 1,
Fig. 3 eine um 90° verschwenkte Stirnansicht entsprechend dem in Fig. 2 mit III bezeichneten Ansichtspfeil,
Fig. 4 eine stark vergrößerte Teildarstellung eines Backenwerkzeuges in der Blickrichtung gemäß Fig. 3,
Fig. 5 eine Schnittansicht etwa entsprechend der in Fig. 4 mit V-V bezeichneten Schnittlinie,
Fig. 6 eine teilweise Seitenansicht einer anderen Ausführungsform,
Fig. 7 eine Teilansicht entsprechend dem mit 7 bezeichneten Ansichtspfeil in Fig. 6,
Fig. 8 eine Fig. 7 entsprechende Darstellung in einer anderen Bewegungsposition, ansonsten entsprechend dem in Fig. 6 mit VIII bezeichneten Ansichtspfeil und
Fig. 9 eine Darstellung der Einführung eines Leitungsendes, etwa in Blickrichtung des mit IX bezeichneten Ansichtspfeils in Fig. 6, wobei die Einführvorrichtung selbst für das Leitungsende nicht dargestellt ist.

In den Zeichnungen sind die beiden grundsätzlichen Varianten der Vorrichtungen mit 10A (hinsichtlich der Fig. 1 bis 5) sowie mit 10B (hinsichtlich der Fig. 6 bis 9) bezeichnet.

Ein als Vibrationsförderer ausgebildeter Sortierförderer 11, welcher ein nach oben offenes, etwa kegelstumpfförmiges Behältnis 12 aufweist, fördert in im einzelnen nicht dargestellter Weise Dichtungstüllen 13 (in Fig. 5 im Axialschnitt dargestellt) über ein Zwischenfördermittel 14, das einen Mitnehmerförderer darstellt. Der als Schieber 15 ausgebildete Mitnehmer ist mittels der Kolbenstange 16 einer pneumatischen Kolben-Zylindereinheit 17 hin- und herbeweglich in Horizontalrichtung angetrieben.

Der Schieber 15 fördert jeweils eine vom Sortierförderer 11 nach oben in die Förderrinne 18 des Mitnehmerförderers 14 hineingelangte Tülle 13, während diese sich unverändert mit ihrer Längsmittelachse x in einer Vertikalposition befindet, gemäß Fig. 1 nach rechts. So gelangt die Tülle 13 in der Vertikalposition ihrer Längsmittelachse x oben auf die Stirnfläche einer mit ihrer Längsmittelachse - bei u - vertikalen Matrize 19. Oberhalb der Matrize 19 befindet sich ein Hülsenwerkzeug 20, dessen freier axialer Endbereich 21 zum Ende hin konisch verjüngt verläuft, während die übrige Zylindermantelaußenfläche des Hülsenwerkzeugs 20 bei 22 nach Art eines geraden Kreiszylinders mit gegenüber dem kleinsten Konusdurchmesser spürbar größeren Durchmesser verläuft. Grundsätzlich ist es zur Stabilisierung des Hülsenwerkzeugs 20 auch möglich, den Bereich 22 als einen sich vom Bereich 21 weg nur schwach erweiternden Konus auszubilden.

Zwischen dem freien konischen Endbereich 21 des Hülsenwerkzeugs 20 und der oberen Stirnfläche der Matrize 19 besteht ein Abstand S, der etwas größer als die axiale Länge der Tülle 13 ist, damit diese ungehindert zwischen Matrize 19 und Hülsenwerkzeug 20 mittels des Schiebers 15 eingeführt werden kann.

Sobald die Tülle 13 die vorbeschriebene Position zwischen den Bauteilen 19 und 20, gegebenenfalls unter Zuhilfenahme nicht dargestellter Anschlagmittel, eingenommen hat, bewegt sich ein Zentrierdorn 23, welcher entsprechend dem Doppelpfeil y auf- und abbewegbar ist, durch das hülsenartige Werkzeug 20 und durch die Zentralöffnung der Tülle 13 hindurch bis in den Bereich der Matrize 19 hinein. Auf diese Weise wird die Tülle 13 mittels des Zentrierdorns 23 bezüglich des Hülsenwerkzeugs 20 zentriert. Sodann kann die über Führungssäulen 25 und Führungsbuchsen 26, über eine Konsole 27 und über einen translatorischen Antrieb 28 entlang y auf- und abbewegbare Matrize 19 die Tülle 13 über den konischen Endabschnitt 21 gänzlich auf das Hülsenwerkzeug 20 aufschieben, wobei die Tülle 13 aufgeweitet wird.

Das Hülsenwerkzeug 20 ist an einer Drehvorrichtung 29 angeordnet, welche auf einem Support 30 entlang dem Doppelpfeil a in Horizontalrichtung hin- und herbeweglich ist. Die Schwenkachse der Drehvorrichtung 29 ist mit z bezeichnet. Die Schwenkachse z befindet sich in einer Ebene mit einer zentral durch den Zentrierdorn 23, das Hülsenwerkzeug 20 sowie durch die Matrize 19 gehenden Achse u. Die Drehachse z sowie die Achse u befinden sich in einer Ebene und bilden miteinander einen Winkel ß von 45°.

Analog zum durchgezogen dargestellten Hülsenwerkzeug 20 gemäß Fig. 1 ist an diametral gegenüberliegender Stelle der Drehvorrichtung 29, d.h. um 180° umfangswinkelversetzt, ein weiteres Hülsenwerkzeug 20 angeordnet, welches in Fig. 1 nur gestrichelt dargestellt ist. Da die Drehvorrichtung 29 eine ununterbrochene Schwenkbewegung von 180° ausüben kann, gelangt nach einer solchen 180°-Schwenkung jeweils das eine Hülsenwerkzeug 20 alternativ in die jeweils vorherige Position des anderen Hülsenwerkzeugs 20. Auf diese Weise kann mittels der vorbeschriebenen Schwenkbewegung um 180° eine oberhalb der Matrize 19 von einem Hülsenwerkzeug 20 aufgenommene Tülle 13 fluchtend hinter das insgesamt mit 31 bezeichnete Backenwerkzeug geschwenkt werden, welches sich in Flucht mit der Einführrichtung E eines in Fig. 1 nicht dargestellten Leitungsendes K (s. Fig. 5) einer ebenfalls nicht dargestellten Kabelverarbeitungsmaschine befindet. Die Einführrichtung E verläuft koaxial und horizontal gemeinsam mit der aus Fig. 5 ersichtlichen Längsmittelachse x der Tülle 13. Die Schwenkbewegung der Drehvorrichtung 29 kann wegen des 180°-Schwenkwinkels sowohl fortlaufend als auch reversierend ausgeführt werden.

Aus den Fig. 2 bis 5 ist der Aufbau des Backenwerkzeuges 31 näher zu ersehen, welches zwei Greifbacken 32 aufweist, die jeweils eine Einsatzbacke 33 aufnehmen. Zum Antrieb der Backen 33 ist ein entsprechend dem Doppelpfeil p bewegliches Antriebsglied vorhanden. Die Einsatzbacken 33 bilden bei 34 jeweils eine stufenweise abgesetzte Ausnehmung, welche in groben Zügen der Außenkontur der Tülle 13 folgt. Auf diese Weise stellt die Ausnehmung 34 bei 35 und 35a etwa kreisringförmige Anschlagflächen dar, welche sich gegen einen Bund 36 sowie gegen eine Stirnfläche 36a der Tülle 13 anlegen können.

Jede Einsatzbacke 33 ist bei 37 schwenkbar und im übrigen entgegen der Rückstellkraft einer Schraubendruckfeder 38 federnd nachgiebig gelagert. Die Schwenkbewegung der Einsatzbacken 33 in Richtung auf die Tülle 13 kann jeweils mittels einer Stellstiftschraube 39 justiert werden.

Wenn nun die Relativposition der Tülle 13 gemäß Fig. 5 erreicht und das mit K angedeutete Leitungsende in Einführrichtung E axial in den Innenraum des Hülsenwerkzeugs 20 eingeschoben ist, wird das Leitungsende K in dieser Axialposition festgehalten, ebenso wie sich die räumliche Lage entlang E des Backenwerkzeugs 31 nicht verändert. Um das Einschieben des Leitungsendes K zu erleichtern, sind beide Greifbacken 32 mit ihren der Einführvorrichtung (bei E) für das Leitungsende K zugewandten äußeren Bereichen zwischen ihren Backenflächen mit zwei einander gegenüberliegenden Ausnehmungen 53 versehen. Letztere ergänzen sich zu einem sich zum Leitungsende K hin erweiternden, etwa kegelstumpfförmigen Trichter T. Nun wird der Support 30 - und mit ihm das in Fig. 5 dargestellte Hülsenwerkzeug 20 - entlang dem Bewegungspfeil a nach links verfahren. Dieses bedeutet, daß die Tülle 13 mittels der Anschlagschultern 35, 35a über den konischen Bereich 21 des Hülsenwerkzeugs 20 hinweg von letzterem auf das Leitungsende K abgestreift wird. Hierbei verengt sich der Zentralkanal 24 der Tülle 13, so daß diese relativ fest auf dem Leitungsende K sitzt. Bei dieser Abstreifbewegung drücken die Schraubendruckfedern 38 die Einsatzbacken 33 gegen die Tülle 13, so daß die Einsatzbacken 33 während des Abstreifvorganges dem konischen Verlauf des freien Hülsen-Endbereichs 21 folgen, d.h. sich anschmiegen, können.

Das Ausführungsbeispiel gemäß Fig. 1 gestattet eine hohe Arbeitsfrequenz, weil, während in der oberen Position des einen Hülsenwerkzeugs 20 das Abstreifen einer Tülle 13 auf ein Leitungsende K erfolgt, während zur selben Zeit an der tiefergelegenen Stelle oberhalb der Matrize 19 eine Tülle 13 auf das andere Hülsenwerkzeug 20 aufgeschoben werden kann.

Beim Ausführungsbeispiel 10B gemäß Fig. 6 ist das auf den Sortierförderer 11 mit seinem Behältnis 12 in Förderrichtung F (s. ebenfalls Fig. 1) folgende Zwischenfördermittel 14, das ebenfalls eine Förderrinne 18 bildet, als Vibrationsrinne ausgeführt.

Die Vibrationsrinne 18 fördert nacheinander in vertikaler Position ihrer Längsachsen x Dichtungs-tüllen 13 bis zu einer in Fig. 6 mit 40 gekennzeichneten Aufnahmeposition (vgl. ebenfalls Fig. 7). In Fig. 7 ist, um eine Überfrachtung der Zeichnung zu vermeiden, lediglich die Längsmittelachse x der Tülle 13 eingetragen.

Es ist vorstellbar, daß ein sich etwa teilkreisförmig erstreckender Zentrierdorn 41 von unten her in die Zentralöffnung 24 der Tülle 13 eindringen kann, sobald der Zentrierdorn 41 in Schwenkrichtung g bewegt wird. Ein entlang der Horizontalrichtung (Doppelpfeil a) bewegbares Backenwerkzeug 42 befindet sich gemäß Fig. 7 bereits in Flucht vor der Abgabeöffnung 43 eines entsprechend der Krümmung des Zentrier-Dorns 41 teilkreisförmig gekrümmten Führungskanals 44 . Durch diesen Führungskanal 44 hindurch schiebt der teilkreisförmig frei vorstehende Zentrierdorn 41 die Tülle 13 hindurch bis zur Position gemäß Fig. 8 gegen einen Anschlag 54, wonach die Tülle 13 vom Backenwerkzeug 42 ergriffen wird. Der Anschlag 54 dient der genauen Lagezentrierung im Hinblick auf das Backenwerkzeug 42.

Der Zentrierdorn 41 kann nun in seine Ausgangsposition gemäß Fig. 7 zurückgeschwenkt werden. Hierzu ist der Zentrierdorn 41 nach Art eines Doppelhebels ausgebildet und um eine Drehachse 45 drehbar. Das Antriebsende 46 des Zentrier-Dorns 41 ist mittels der Kolbenstange 47 einer pneumatischen KolbenZylinder-Einheit 48 hin- und herbeweglich.

Wie in Fig. 6 angedeutet, ist das Backenwerkzeug 42 entlang einer Linearführung 49 in Horizontalrichtung entlang dem Bewegungspfeil a hin- und herbeweglich.

Außerdem ist das Backenwerkzeug 42 noch entlang einer geneigt gerichteten Linearführung 50 beweglich, so daß das Backenwerkzeug 42 gemäß Fig. 9 mit der Einführrichtung E eines Leitungsendes K ausgerichtet werden kann.

Die Vorrichtung gemäß den Fig. 5 bis 9 ist besonders für Leitungsenden K gedacht, die während ihrer Tüllenbestückung noch ihren Isolationsmantel tragen. Da der Isolationsmantel den Leitungsenden K eine gewisse zusätzliche Steifigkeit verleiht, ist ein Hülsenwerkzeug 20, das im Zusammenhang mit der Ausführungsform 10A entsprechend den Fig. 1 bis 5 gezeigt ist, nicht unbedingt erforderlich.

Zur Einführung des Leitungsendes K in die Zentralöffnung 24 der Tülle 13 ist letzterer eine Einführvorrichtung vorgeschaltet, welche eine obere raumfeste Backe 51 und eine gegenüber der Backe 51 entlang dem Bewegungspfeil h auf- und abbewegbare untere Backe 52 besitzt. Untere und obere Backe sind nun in der Lage, das Leitungsende K zeitweilig unverschieblich fest zwischen sich aufzunehmen.

Um dennoch ein Einknicken des Leitungsendes K, bewirkt durch den Reibungswiderstand zwischen dem Zentralkanal 24 der Tülle 13 und der Außenmantelfläche des Leitungsendes 13, zu verhindern, wird der Einschubvorgang entlang der Richtung E in zwei Teilhüben vollzogen. Hierbei ist die Ausgangsstellung vor jedem Teilhub durch eine gestrichelte Darstellung der Backenanordnung 51, 52 angedeutet. Durch das Aufteilen eines Gesamthubs in zwei Teilhübe wird auf eigenartige Weise die freie Knicklänge des Kabelendes reduziert und damit ein Ausknicken zuverlässig verhindert. Die Bewegungsrichtung der Backenanordnung 51, 52 ist in Fig. 9 mit m bezeichnet.

## Patentansprüche

1. Vorrichtung (10A, 10B) zum Aufbringen von weichelastischen Dichtungs-Tüllen (13) auf isolierte oder abisolierte elektrische Leitungsenden (K), insbesondere für feuchtigkeitsgeschützte Steckerelemente od.dgl., mit einem die jeweilige Tülle (13) in einer vertikalen Position ihrer Längsmittelachse (x) zufördernden Sortierförderer (11), wie Vibrationsförderer od.dgl., an welchen sich stromabwärts des Förderflusses eine Fördervorrichtung anschließt, welche im Anschluß an den Sortierförderer (11) mittels eines Zentrierdorns (23; 41) oder mittels eines Zentrierdorns (23,41) und eines Hülsenwerkzeugs (20) jede Tülle (13) in eine horizontale Montageposition ihrer Längsmittelachse (x) versetzt und welche Mittel bildet, die die Tülle (13) in eine horizontale montage position ihrer Längsachse (x) versetzen und die die Tülle (13) an ein letztere ergreifendes und raumfest haltendes, mindestens zwei Greifbacken aufweisendes, Backenwerkzeug (31, 42) übergeben, das die Tülle (13) während des translatorischen Einführens des Leitungsendes (K) in Position hält, dadurch gekennzeichnet, daß der Zentrierdorn (23;41) oder der Zentrierdorn (23;41) zusammen mit dem Hülsenwerkzeug (20) zugleich die Mittel der Fördervorrichtung bilden, welche die jeweilige Tülle (13) in die horizontale Montageposition ihrer Längsmittelachse (x) versetzen in welcher die Tülle (13) von einem ihr gleichachsigen, der zeitweiligen zentrierenden Aufnahme des Leitungsendes (K) dienenden Hülsenwerkzeug (20) und/oder von dem Zentrierdorn (23; 41) aufgenommen ist, und wobei das Hülsenwerkzeug (20) und/oder der Zentrierdorn (23;41) zugleich die Mittel der Fördervorrichtung bilden, welche die Tülle (13) an das Backenwerkzeug (31, 42) übergeben.

2. Vorrichtung nach Anspruch 1, dadurch gekennzeichnet, daß dem Hülsenwerkzeug (20) und/oder dem Zentrierdorn (23; 41) als Zwischenfördermittel (14) ein Zwangsfördermittel, wie Vibrationsrinne oder Mitnehmerförderer, vorgeschaltet ist, welches die jeweilige Tülle (13) in vertikaler Position ihrer Längsachse (x) in horizontaler Förderrichtung bewegt.

3. Vorrichtung nach Anspruch 1 oder nach Anspruch 2, dadurch gekennzeichnet, daß die jeweilige Tülle (13) im Anschluß an das Zwischenfördermittel (14) auf einer mit ihr koaxialen vertikal auf- und abbewegbaren Matrize (19) ruht.

4. Vorrichtung nach Anspruch 3, dadurch gekennzeichnet , daß das Hülsenwerkzeug (20) in einem die axiale Länge einer Tülle (13) überschreitenden Abstand (S) oberhalb der Matrize (19) koaxial mit dieser sowie mit einem oberhalb des Hülsenwerkzeugs (20) angeordneten, vertikal auf- und abbewegbaren Zentrierdorn (23) ausrichtbar ist.

5. Vorrichtung nach Anspruch 3 oder nach Anspruch 4, dadurch gekennzeichnet, daß das Hülsenwerkzeug (20) von einer mit einem Umfangswinkel von jeweils 180° schwenkbaren Drehvorrichtung (29) gehalten ist, deren Drehachse (z) in einer Ebene mit der gemeinsamen Längsachse (u) von Zentrierdorn (23) und Matrize (19) angeordnet und gegenüber jener gemeinsamen Längsachse (u) um einen Winkel (ß) von 45° geneigt ist.

6. Vorrichtung nach Anspruch 5, dadurch gekennzeichnet , daß die Drehvorrichtung (29) nach Art eines Revolvers ausgebildet ist und zwei im Umfangswinkelabstand von 180° voneinander distanzierte identische Hülsenwerkzeuge (20) trägt.

7. Vorrichtung nach Anspruch 5 oder nach Anspruch 6, dadurch gekennzeichnet, daß dem jeweils in die horizontale Lage seiner Längsachse verschwenkten Hülsenwerkzeug (20) das zwischen Hülsenwerkzeug (20) und Einführvorrichtung (bei E) für das Leitungsende (K) angeordnete Backenwerkzeug (31) vorgeschaltet ist.

8. Vorrichtung nach einem der vorangehenden Ansprüche, dadurch gekennzeichnet, daß die Innenkontur der Greifbacken (31) des Backenwerkzeuges (31) der Außenkontur der Tülle (13) angepaßt ist.

9. Vorrichtung nach einem der vorangehenden Ansprüche, dadurch gekennzeichnet, daß der innerhalb der Greifbacken (32) angeordnete Axialbereich des Hülsenwerkzeuges (20) auf seinem der Einführvorrichtung (E) für das Leitungsende (K) abgewandten Bereich gerade kreiszylindrisch und unter Aufrechterhaltung eines gleichbleibenden Innendurchmessers zu seinem der Einführvorrichtung (bei E) zugekehrten freien Ende hin konisch verjüngt (bei 21) ausgebildet ist.

10. Vorrichtung nach Anspruch 8 oder nach Anspruch 9, dadurch gekennzeichnet, daß beide Greifbacken (32) die Innenkontur aufweisende, gegen Federrückstellkraft (bei 38) nachgiebige Einsatzbacken (33) aufweisen.

11. Vorrichtung nach einem der Ansprüche 8 bis 10, dadurch gekennzeichnet, daß die beiden Greifbacken (32) mit ihren der Einführvorrichtung (bei E) für das Leitungsende (K) zugewandten äußeren Bereichen zwischen ihren Backenflächen zwei einander gegenüberliegende Ausnehmungen (53) bilden, welche sich zu einem zum Leitungsende (K) hin erweiternden, etwa kegelstumpfförmigen Einführtrichter (T) ergänzen.

12. Vorrichtung nach einem der Ansprüche 5 bis 11, dadurch gekennzeichnet, daß die Drehvorrichtung (29) gemeinsam mit dem jeweiligen Hülsenwerkzeug (20) auf einem gegenüber dem Backenwerkzeug (31) in Horizontalrichtung hin- und herbewegbaren Support (30) angeordnet ist.

13. Vorrichtung nach Anspruch 1 oder nach Anspruch 2, dadurch gekennzeichnet, daß der die Fördervorrichtung bildende Zentrierdorn (41) in die mittels eines Zwangsfördermittels (14) in vertikaler Position ihrer Längsachse zugeförderte, in einer Bereitstellungsposition (40), beispielsweise an einem Anschlag, befindliche jeweilige Tülle (13) von unten her eingreift, diese in die horizontale Position ihrer Längsachse (x) hinein verschwenkt und dort an das Backenwerkzeug (42) übergibt.

14. Vorrichtung nach Anspruch 13, dadurch gekennzeichnet, daß die Tülle (13) auf ihrem Schwenkweg in einer teilkreisförmiges Führung (44) geführt ist.

15. Vorrichtung nach Anspruch 14, dadurch gekennzeichnet, daß der Zentrierdorn (41) ein sich entlang einem Umfangswinkel von annähernd 90° oder mehr teilkreisförmig erstreckendes Bauteil darstellt, welches ein Ende eines doppelarmigen Hebels darstellt.

16. Vorrichtung nach Anspruch 15, dadurch gekennzeichnet, daß das andere Ende des doppelarmigen Hebels ein Kraftangriffsende (46) für einen Antrieb, wie Druckluftzylinder (48) od.dgl., darstellt.

17. Vorrichtung nach einem der Ansprüche 14 bis 16, dadurch gekennzeichnet, daß die teilkreisförmige Führung (44) als geschlossener Führungskanal ausgebildet ist.

18. Vorrichtung nach einem der Ansprüche 13 bis 17, dadurch gekennzeichnet, daß das Backenwerkzeug (42) unter Beibehaltung der horizontalen Position der Mittellängsachse seiner Werkzeugbacken von seiner Aufnahmeposition am Zentrier-dorn (41) mittels einer gegebenenfalls kombinierten Bewegung in Flucht mit der Einführvorrichtung (bei 51, 52) für das Leitungsende (K) versetzbar ist.

19. Vorrichtung nach einem der vorangehenden Ansprüche, dadurch gekennzeichnet, daß die Tülle (13) das Leitungsende (K) mittels einer in mindestens zwei axiale Teilhübe unterteilten Einführbewegung aufnimmt.

## Claims

1. Device (10A, 10B) for applying highly flexible sealing bushes (13) to insulated or stripped electrical conductor ends (K), particularly for moisture-protected connector elements or the like, with a sorting conveyor (11), such as a vibratory conveyor or the like, conveying the bush (13) in question in a vertical position of its longitudinal centre axis (x), adjacent to which conveyor, downstream of the conveyance flow, is a conveying device which, adjacent to the sorting conveyor (11), displaces each bush (13) into a horizontal position of its longitudinal centre axis (x) by means of a centring mandrel (23; 41) or by means of a centring mandrel (23, 41) and a sleeve tool (20), and which forms means which displace the bush (13) into a horizontal assembly position of its longitudinal axis (x) and which transfer the bush (13) to a jaw tool (31, 42) which has at least two gripping jaws, grasps the bush and holds it stationary and which holds the bush (13) in position during the translational insertion of the conductor end (K), characterized in that the centring mandrel (23; 41) or the centring mandrel (23; 41) together with the sleeve tool (20) at the same time form the means of the conveying device which displace the bush (13) in question into the horizontal assembly position of its longitudinal centre axis (x) in which the bush (13) is taken up by the sleeve tool (20), which is in the same axis as the bush and serves for the intermittent centring take-up of the conductor end (K), and/or by the centring mandrel (23; 41), and the sleeve tool (20) and/or the centring mandrel (23; 41) at the same time forming the means of the conveying device which transfer the bush (13) to the jaw tool (31, 42).

2. Device according to Claim 1, characterized in that a forced conveying means, such as a vibration trough or carrier conveyor, is connected upstream of the sleeve tool (20) and/or the centring mandrel (23; 41) as intermediate conveying means (14), which forced conveying means move the bush (13) in question in the vertical position of its longitudinal axis (x) in the horizontal direction of conveyance.

3. Device according to Claim 1 or according to Claim 2, characterized in that adjacent to the intermediate conveying means (14) the bush (13) in question rests on a die (19) that is coaxial with it and can be moved vertically upwards and downwards.

4. Device according to Claim 3, characterized in that the sleeve tool (20) can be aligned, at a distance (S) exceeding the axial length of a bush (13), above the die (19) and coaxial with it as well as with a centring mandrel (23) which is arranged above the sleeve tool (20) and can be moved vertically upwards and downwards.

5. Device according to Claim 3 or according to Claim 4, characterized in that the sleeve tool (20) is retained by a rotary device (29), which can be swivelled with a circumferential angle of 180° in each case, the rotational axis (z) of which is arranged in a plane with the common longitudinal axis (u) of centring mandrel (23) and die (19) and is inclined by an angle (β) of 45° with respect to that common longitudinal axis (u).

6. Device according to Claim 5, characterized in that the rotary device (29) is configured in the manner of a turret and carries two identical sleeve tools (20) at a distance from each other at a circumferential angle distance of 180°.

7. Device according to Claim 5 or according to Claim 6, characterized in that the jaw tool (31) arranged between sleeve tool (20) and insertion device (at E) for the conductor end (K) is connected upstream of the sleeve tool (20) swivelled into the horizontal position of its longitudinal axis in each case.

8. Device according to one of the preceding Claims, characterized in that the internal contour of the gripping jaws (32) of the jaw tool (31) is matched to the external contour of the bush (13).

9. Device according to one of the preceding Claims, characterized in that the axial region of the sleeve tool (20) arranged inside the gripping jaws (32) is configured to be truly circular-cylindrical on its region facing away from the insertion device (E) for the conductor end (K) and conically tapered (at 21) towards its free end facing the insertion device (at E), with a constant internal diameter being maintained.

10. Device according to Claim 8 or according to Claim 9, characterized in that both gripping jaws (32) have inserted jaws (33) which have internal contour and are flexible with respect to spring restoring force (at 38).

11. Device according to one of Claims 8 to 10, characterized in that the two gripping jaws (32) form two mutually opposing recesses (53) with their external regions facing the insertion device (at E) for the conductor end (K) between their jaw surfaces, which recesses extend to an insertion funnel (T) which widens towards the conductor end (K) and is approximately truncated cone-shaped.

12. Device according to one of Claims 5 to 11, characterized in that in common with the sleeve tool (20) in question the rotary device (29) is arranged on a support (30) which can be moved to and fro in the horizontal direction with respect to the jaw tool (31).

13. Device according to Claim 1 or according to Claim 2, characterized in that the centring mandrel (41) forming the conveying device engages from below with the bush (13) in question, which has been conveyed by means of a forced conveying means (14) in the vertical position of its longitudinal axis and is located in a position of readiness (40), at a stop for example, swivels said bush into the horizontal position of its longitudinal axis (x) and transfers it there to the jaw tool (42).

14. Device according to Claim 13, characterized in that on its swivel path the bush (13) is guided in a guide (44) which is shaped like a partial circle.

15. Device according to Claim 14, characterized in that the centring mandrel (41) represents a component which extends along a circumferential angle of approximately 90° or more in the shape of a partial circle, which component represents one end of a two-armed lever.

16. Device according to Claim 15, characterized in that the other end of the two-armed lever represents a force application end (46) for a drive, such as a compressed air cylinder (48) or the like.

17. Device according to one of Claims 14 to 16, characterized in that the guide (44) in the shape of a partial circle is configured as an enclosed guide channel.

18. Device according to one of Claims 13 to 17, characterized in that whilst maintaining the horizontal position of the central longitudinal axis of its tool jaws, the jaw tool (42) can be moved from its take-up position on the centring mandrel (41) to be aligned with the insertion device (at 51, 52) for the conductor end (K) by means of an optionally combined movement.

19. Device according to one of the preceding Claims, characterized in that the bush (13) takes up the conductor end (K) by means of an insertion movement divided into at least two axial partial strokes.

## Revendications

1. Dispositif (10A, 10B), pour appliquer des garnitures d'étanchéité (13) élastiques et souples, sur des extrémités de ligne électrique (K), isolées ou dénudées de leur isolation, en particulier pour des éléments d'enfichage protégés contre l'humidité, ou analogues, avec un transporteur trieur (11), amenant la garniture (13) respective, avec son axe longitudinal (x) en position verticale, tel qu'un transporteur à vibrations, ou analogue, auquel se raccorde, en aval du flux de transport, un dispositif de transport qui, à la suite du dispositif trieur (11), effectue un placement horizontal de la position de son axe longitudinal (x), au moyen d'un mandrin de centrage (23; 41) ou au moyen d'un mandrin de centrage (23; 41) et d'un outil à forme de douille (20), et qui constitue des moyens, assurant le déplacement de la garniture (13) dans une position de montage horizontale de son axe longitudinal (x) et qui effectuent le transfert de la garniture (13) sur un outil à mâchoire (31, 42), saisissant cette dernière et la maintenant spatialement fixe, et présentant au moins deux mâchoires de prise, l'outil à mâchoires maintenant en position à la garniture (13) pendant l'introduction en translation de l'extrémité de ligne (K), caractérisé par le fait que le mandrin de centrage (23; 41), ou le mandrin de centrage (23; 41) conjointement avec l'outil à forme de douille (20), constituent en même temps les moyens du dispositif de transport qui déplacent la garniture (13) respective, dans la position de montage horizontale de son axe longitudinal (x), position dans laquelle la garniture (13) est reçue par un outil à forme de douille (20) lui étant coaxial et servant à recevoir, d'une façon temporairement centrée, l'extrémité de ligne (K) et/ou reçue par le mandrin de centrage (23; 41), et l'outil à forme de douille (20) et/ou le mandrin de centrage (23; 41) constituent en même temps les moyens du dispositif de transport qui assurent le transfert de la garniture (13) à l'outil à mâchoire (31, 42).

2. Dispositif selon la revendication 1, caractérisé par le fait qu'en amont de l'outil à forme de douille (20) et/ou du mandrin de centrage (23; 41) est mis en circuit un moyen de transport forcé, faisant office de moyen de transport intermédiaire (14), telle qu'une goulotte à vibration ou un transporteur entraîneur, qui déplace la garniture (13) respective en plaçant son axe longitudinale en position vertical (x), dans la direction de transport horizontale.

3. Dispositif selon la revendication 1 et ou selon la revendication 2, caractérisé par le fait que la garniture (13) respective repose, à la suite du transporteur intermédiaire (14), sur une matrice (19) susceptible de se déplacer en montée et en descente, verticalement et coaxialement avec elle.

4. Dispositif selon la revendication 3, caractérisé par le fait que l'outil à forme de douille (20) peut être orienté, à une distance (S) dépassant la longueur axiale d'une garniture (13), au-dessus de la matrice (19), coaxialement par rapport à celle-ci ainsi qu'à l'aide d'un mandrin de centrage (23) disposé au-dessus de l'outil à forme de douille (20) et susceptible de se déplacer en montée et en descente.

5. Dispositif selon la revendication 3 ou selon la revendication 4, caractérisé par le fait que l'outil à forme de douille (20) est maintenu par un dispositif de rotation (29), susceptible de pivoter d'un angle périphérique de chaque fois 180° et dont l'axe de rotation (z) est disposé dans le plan de l'axe longitudinal (u) commun du mandrin de centrage (23) et de la matrice (19) et est incliné d'un angle (β) de 45° par rapport à cet axe longitudinal (u) commun.

6. Dispositif selon la revendication 5, caractérisé par le fait que le dispositif de rotation (29) est réalisé à la façon d'un revolver et porte deux outils à forme de douille (20) identiques, espacés l'un de l'autre d'un angle périphérique de 180°.

7. Dispositif selon la revendication 5 ou selon la revendication 6, caractérisé par le fait que, en amont de chaque outil à forme de douille (20), pivoté avec son axe longitudinal en position horizontale, est mis en circuit l'outil à mâchoire (31), disposé entre l'outil à forme de douille (20) et le dispositif d'introduction (E) destiné à l'extrémité de ligne (K).

8. Dispositif selon l'une des revendications précédentes, caractérisé par le fait que le contour intérieur des mâchoires de prise (31) de l'outil à mâchoire (31) est adapté au contour extérieur de la garniture (13).

9. Dispositif selon l'une des revendications précédentes, caractérisé par le fait que la zone axiale, disposée à l'intérieur des mâchoires de prise (32), de l'outil à douille (20) est réalisée, sur sa zone opposée au dispositif d'introduction (E) destiné à l'extrémité de ligne (K), exactement suivant une forme cylindrique circulaire et va en s'effilant de façon conique (en 21) en conservant un diamètre intérieur constant, en direction de son extrémité libre, tournée vers le dispositif d'introduction (en E).

10. Dispositif selon la revendication 8 ou selon la revendication 9, caractérisé en ce que les deux mâchoires de prise (32) présentent des mâchoires d'insertion (33), déformables à l'encontre de la force de rappel d'un ressort (en 38), présentant le contour intérieur.

11. Dispositif selon l'une des revendications 8 à 10, caractérisé par le fait que les deux mâchoires de prise (32) constituent ,par leurs zones extérieures, tournées vers le dispositif d'introduction (en E) destiné à l'extrémité de ligne (K), des évidements (53), placés en regard l'un de l'autre entre leur face de mâchoire et se complétant en formant un entonnoir d'introduction (T) à peu près tronconique, allant en s'agrandissant en direction de l'extrémité de ligne (K).

12. Dispositif selon l'une des revendications 5 à 11, caractérisé par le fait que le dispositif de rotation (29) est disposé, conjointement avec l'outil à forme de douille (20) respectif, sur un support (30) susceptible de se déplacer dans un sens ou dans l'autre en direction horizontale par rapport à l'outil à mâchoire (31).

13. Dispositif selon la revendication 1 ou selon la revendication 2, caractérisé par le fait que le mandrin de centrage (41) constituant un dispositif de transport s'engage par le dessous dans la garniture (13) respective, amenée, avec son axe longitudinal en position verticale, à l'aide d'un moyen de transport obligatoire (14), dans une position de préparation (40), par exemple sur une butée, en faisant pivoter cette garniture pour placer son axe longitudinale (x) dans la position horizontale et en la transférant en cet endroit à l'outil à mâchoire (42).

14. Dispositif selon la revendication 13, caractérisé par le fait que la garniture (13) est guidée sur sa course de pivotement dans un guidage (44) en forme de cercle partiel.

15. Dispositif selon la revendication 14, caractérisé par le fait qu'un mandrin de centrage (41) constitue un élément de construction s'étendant en forme de cercle partiel, le long d'un angle périphérique d'à peu près 90°, élément de construction constituant une extrémité d'un levier à bras double.

16. Dispositif selon la revendication 15, caractérisé par le fait que l'autre extrémité du levier à bras double constitue une extrémité d'action de force (46) pour un entraînement, tel qu'un vérin à air comprimé (48) ou analogue.

17. Dispositif selon l'une des revendications 14 à 16, caractérisé par le fait que le guidage (44) en forme de cercle partiel est réalisé sous forme de canal de guidage fermé.

18. Dispositif selon l'une des revendications 13 à 17, caractérisé par le fait que l'outil à mâchoire (42) est déplaçable, en conservant la position horizontale de l'axe longitudinal de ses mâchoires d'outil, depuis sa position de réception sur le mandrin de centrage (41), au moyen d'un déplacement le cas échéant combiné, pour venir en alignement (en 51, 52) avec le dispositif d'introduction destiné à l'extrémité de ligne (K).

19. Dispositif selon l'une des revendications précédentes, caractérisé par le fait que la garniture (13) reçoit l'extrémité de ligne (K) par un déplacement d'introduction, subdivisé en au moins deux courses partielles axiales.
